# EUROPÄISCHE PATENTSCHRIFT

(11) **EP 1 171 267 B1**
(45) Veröffentlichungstag und Bekanntmachung des Hinweises auf die Patenterteilung: **02.05.2003**
(21) Anmeldenummer: 00929258.2
(22) Anmeldetag: 24.03.2000
(51) Int. Cl.: B26D 1/18

(54) **SCHNEIDMASCHINE MIT ROTIEREND ANGETRIEBENEM SCHNEIDMESSER**
CUTTING MACHINE WITH ROTATING CUTTING BLADE
DECOUPEUSE A LAME ENTRAINEE EN ROTATION

(30) Priorität: 24.03.1999 DE 19914194
(43) Veröffentlichungstag der Anmeldung: 16.01.2002
(73) Patentinhaber: Berstorff GmbH, 30625 Hannover (DE)
(72) Erfinder: BRODMANN, Joachim, D-30519 Hannover (DE); KRÖGER, Uwe, D-30880 Laatzen (DE); HEPKE, Harald, D-30655 Hannover (DE)
(74) Vertreter: Meissner, Peter E., Dipl.-Ing.
(86) Internationale Anmeldenummer: DE0000944
(87) Internationale Veröffentlichungsnummer: WO00056507

(56) Entgegenhaltungen:
- EP-A- 0 284 761
- EP-A- 0 518 043
- DE-A- 3 806 645
- US-A- 3 483 784
- US-A- 5 572 940
- PATENT ABSTRACTS OF JAPAN vol. 1997, no. 05, 30. Mai 1997 (1997-05-30) & JP 09 011185 A (RICOH CO LTD), 14. Januar 1997 (1997-01-14)

## Beschreibung

Die Erfindung betrifft eine Schneidmaschine, insbesondere Laufstreifenschneidmaschine, mit mindestens einem auf einem Messerschlitten zur Erzielung einer Vorschubbewegung linear verfahrbaren und durch einen Motor rotierend angetriebenen Schneidmesser gemäß dem Oberbegriff des Anspruchs 1.

Aus der gattungsbildenden DE 38 06 645 C2 ist eine Querschneidvorrichtung für Textilbahnen bekannt, die ein rotierend angetriebenes, scheibenförmiges Schneidmesser aufweist. Das Schneidmesser ist auf einem Messerschlitten montiert, der zur Erzielung einer Vorschubbewegung linear verfahrbar ist. Der Motor für den Antrieb des Schneidmessers ist außerhalb des Messerschlittens fest montiert und ist durch ein als Endlosriemen ausgebildetes Drehmomentübertragungsmittel antriebstechnisch mit dem Schneidmesser gekoppelt. Um den Messerschlitten verfahren zu können, ist ein weiterer Endlosriemen vorgesehen, der ebenfalls von einem außerhalb des Messerschlittens angeordneten Motor antreibbar ist und der fest an den Messerschlitten angeklemmt ist.

Eine ähnliche Schneidvorrichtung für das Schneiden von Nahrungsmittel ist aus dem deutschen Gebrauchsmuster DE 89 04 725.7 U1 bekannt.

Bei diesen Vorrichtungen wird die Dynamik der Vorschubbewegung gegenüber der früher üblichen Anordnung des Motors für den Rotationsantrieb des Schneidmessers auf dem Messerschlitten deutlich verbessert, da die Masse des Messerschlittens insgesamt verringert wird.

In der Reifenindustrie werden seit vielen Jahren für das Schneiden von Laufstreifen Schneidvorrichtungen eingesetzt, die ebenfalls ein motorisch angetriebenes Schneidmesser auf einem quer zum Laufstreifen verfahrbaren Messerschlitten aufweisen. Der Antriebsmotor für das Schneidmesser ist dabei aber auf dem Messerschlitten angeordnet, so dass dessen Masse vergleichsweise groß ist und die Dynamik der Vorschubbewegung beeinträchtigt. Unter den vergleichsweise rauhen Betriebsbedingungen einer Laufstreifenschneidmaschine mit ihren hohen Lastspielzahlen pro Jahr und ihren hohen Vorschubgeschwindigkeiten beim Schnitt und bei Leerhüben (Rückfahrt in die Schneidausgangsposition) führt eine Bauweise mit außerhalb des Messerschlittens angeordnetem Antriebsmotor zu hohen Belastungen des mechanischen Antriebssystem, die dessen Lebensdauer stark beeinträchtigen.

Aufgabe der Erfindung ist es, eine Schneidmaschine der gattungsgemäßen Art dahingehend zu verbessern, daß eine hochdynamische Vorschubbewegung des Messerschlittens bei hoher Lebensdauer des Antriebssystems gewährleistet ist, wobei der dafür erforderliche Bauaufwand vergleichsweise gering sein soll.

Gelöst wird diese Aufgabe erfindungsgemäß durch die im Patentanspruch 1 angegebenen Merkmale. Vorteilhafte Weiterbildungen der Erfindung sind in den Unteransprüchen angegeben.

Die vorliegende Erfindung geht aus von der Erkenntnis, daß die Masse des üblicherweise als Elektromotor ausgebildeten Antriebssystems für das rotierende Schneidmesser den wesentlichen Bestimmungsfaktor für die Gesamtmasse des Messerschlittens in der bisher üblichen Konstruktion darstellt. Die Erfindung löst sich von der Vorstellung, daß der Antriebsmotor unbedingt auf dem Messerschlitten angeordnet und mit diesem zusammen verfahren werden muß, und sieht statt dessen vor, daß der Motor für den Messerantrieb außerhalb des Messerschlittens, d.h. ortsfest angeordnet ist. Für die Übertragung des Drehmoments vom Motor zum Schneidmesser wird ein Drehmomentübertragungsmittel vorgesehen, das sich dadurch auszeichnet, daß der Teil des Drehmomentübertragungsmittels, der mit dem Messerschlitten verfahren werden muß, eine deutlich geringere Masse aufweist als der ortsfest installierte Motor. Dadurch wird eine drastische Reduzierung des Gesamtgewichts des Messerschlittens erreichbar. Diese Gewichtsreduzierung wiederum ermöglicht eine erhebliche Verbesserung der Dynamik der Vorschubbewegung, da die Kräfte zum Beschleunigen oder Abbremsen des Messerschlittens entsprechend deutlich geringer ausfallen.

Das Drehmomentübertragungsmittel ist erfindungsgemäß als Mittel zur Übertragung von Zugkräften ausgebildet, also beispielsweise als Kette, Seil oder Riemen. Bevorzugt wird erfindungsgemäß die Ausbildung des Drehmomentübertragungsmittels als umlaufender Zahnriemen, mit dem eine entsprechende Zahnscheibe zusammenwirkt, die an der Antriebswelle des Schneidmessers angeordnet ist. Das Drehmomentübertragungsmittel bzw. der Zahnriemen ist dabei so angeordnet, daß es bzw. er über den Messerschlitten verläuft und seine Bewegungsrichtung außerhalb des Messerschlittens im wesentlichen parallel zur Vorschubbewegung des Schneidmessers, also parallel zur Verfahrrichtung des Messerschlittens liegt. Damit ist der Messerschlitten entlang der Erstreckung des Drehmomentübertragungsmittels verschiebbar, ohne das eine Unterbrechung der Drehmomentübertragung zu irgendeinem Zeitpunkt in Kauf genommen werden muß.

Allerdings ist zu beachten, daß bei einem Verfahren des Messerschlittens in Richtung der Bewegung des umlaufenden Drehmomentübertragungsmittels wegen der Bewegungsüberlagerung eine Reduzierung der Antriebsdrehzahl des Schneidmessers eintritt, während in umgekehrter Weise bei einem Verfahren des Messerschlittens gegen die Bewegungsrichtung des umlaufenden Drehmomentübertragsmittels eine Erhöhung der Drehzahl des Schneidmessers eintritt. Diese Veränderung der Drehzahl liegt im Bereich von bis zu +/- 30% der Nenndrehzahl. Während der Schneidphase kann eine solche Drehzahländerung einerseits zu Qualitätseinbußen beim Schneiden führen. Andererseits bedeuten die durch das Abbremsen oder Beschleunigen des rotierenden Messers hervorgerufenen Kräfte eine erhebliche Zusatzbelastung, die das mechanische Antriebssytem in seiner Lebensdauer beeinträchtigen würde. Daher sieht die Erfindung vor, daß der Motor für den Drehantrieb des Schneidmessers mit einer Einrichtung versehen wird, die dafür sorgt, daß zumindest näherungsweise während einer Vorschubbewegung des Schneidmessers eine Konstanthaltung der Drehzahl des Schneidmessers gewährleistet ist. Dies sollte insbesondere dann gewährleistet sein, wenn sich das Schneidmesser gerade im Schneideingriff befindet. Vorzugsweise wird die Drehzahl des Schneidmesser fortlaufend völlig konstant gehalten. Dies läßt sich besonders einfach dadurch bewerkstelligen, daß eine Istwert-Erfassung der Messerdrehzahl erfolgt und dieses Signal an eine Drehzahlregelung des Motors gegeben wird.

Altemativ kann statt einer Drehzahlregelung auch eine Steuerung der Messerdrehzahl vorgesehen sein, wobei der Motor des Messers in Abhängigkeit vom Sollwert der Vorschubgeschwindigkeit, der Vorschubrichtung und dem Übersetzungsverhältnis des Zahnriemens gesteuert wird. Sowohl im Fall einer Drehzahlregelung als auch im Fall einer Drehzahlsteuerung bringt die Erfindung eine drastische Reduzierung der mechanischen Belastungen des Riementriebs (z.B. Zahnriemen) wegen entfallender Beschleunigungskräfte (keine Veränderung der Messerdrehzahl) mit sich. Dies wirkt sich besonders wegen der hohen Anzahl an Schneidvorgängen, die z.B. bei 7 Mio. Stück/Jahr liegt, erheblich auf die Sicherheit eines störungsfreien Betriebs ohne Reparaturen aus.

Für einen qualitativ hochwertigen Schneidvorgang ist es vielfach wichtig, daß die Schneidrichtung stets dieselbe bleibt. Das bedeutet, daß nach einer Vorschubbewegung eines Schneidvorgangs regelmäßig ein entsprechender Leerhub zurück in die Ausgangsstellung des Messerschlittens zu erfolgen hat. Damit das zu schneidende Gut durch den Leerhub nicht beschädigt wird, ist in an sich bekannter Weise mit Vorteil vorgesehen, daß die erfindungsgemäße Schneidmaschine mit einer Schwingvorrichtung ausgestattet wird, mittels derer das Schneidmesser durch eine Kippbewegung aus der Schneidstellung in eine Neutralstellung bringbar ist und umgekehrt. Zur Betätigung dieser Schwingvorrichtung kann beispielsweise ein Hydraulik-oder Pneumatikzylindersystem vorgesehen sein. Die Kippbewegung erfolgt dabei um eine Achse, die im wesentlichen koaxial zur Bewegungsrichtung des Drehmomentsübertragungsmittels ausgerichtet ist. Dadurch kommt es beim Kippen lediglich zu einer entsprechenden leichten Verwindung des Drehmomentübertragungsmittels, die ohne weiteres tolerierbar ist und weder die Drehmomentübertragung stört, noch zu einer Beeinträchtigung des Drehmomentübertragungsmittels selbst führt.

Um den Schneidwinkel den jeweiligen Bedürfnissen anpassen zu können, ist vorteilhaft und ebenfalls in an sich bekannter Weise eine Einstellvorrichtung zur Einstellung des Schneidwinkels des Schneidmessers vorgesehen, die ebenfalls beispielsweise durch ein hydraulisches oder pneumatisches Zylindersystem betätigbar sein kann.

Nachfolgend wird die Erfindung anhand des in der Zeichnung dargestellten Ausführungsbeispiels näher erläutert. Es zeigen:
- Fig.1: eine Seitenansicht einer erfindungsgemäßen Schneidmaschine und
- Fig. 2: eine Draufsicht auf den Messerschlitten der Schneidmaschine in Figur 1.

Die in Figur 1 schematisch dargestellte Schneidmaschine ist für den Zuschnitt von Laufstreifen im Rahmen der Herstellung von Fahrzeugreifen vorgesehen. Die Laufstreifen werden von rechts über ein Förderband 13 bis in den Schneidbereich der Schneidmaschine transportiert und dort quer zur Transportrichtung geteilt. Die abgeschnittenen Teilstücke der Laufstreifen werden nach dem Schneiden jeweils über ein System von Föderrollen 14 zur weiteren Verarbeitung transportiert. Das Kernstück der Schneidmaschine besteht aus dem Messerschlitten 1, dessen genauer Aufbau aus der Draufsicht der Figur 2 besser erkennbar ist. Der Messerschlitten 1 ist mit Hilfe einer motorisch angetriebenen Lineareinheit, die beispielsweise mit einem Spindeltrieb versehen ist, auf einem portalartigen Überbau verfahrbar, der sich quer über den durch die Förderbahn 13 und die Förderrollen 14 gebildeten Transportweg erstreckt. Auf dem Messerschlitten 1 ist ein rotierendes Messer 8 angeordnet, dessen Schneidebene schräg zur Transportebene der Laufstreifen geneigt ist, wie aus Figur 1 erkennbar ist. Durch die Lineareinheit wird für den Schneidvorgang eine Vorschubbewegung erzeugt, die quer zur Transportebene der Laufstreifen gerichtet ist. Dadurch entstehen Teilstücke der Laufstreifen, die an ihren Enden jeweils eine keilförmig verlaufende Schnittfläche aufweisen. Der gesamte Messerschlitten 1 und die Lineareinheit können um eine Schwenkachse 9 geschwenkt werden, so daß der Schnittwinkel den jeweiligen Bedürfnissen angepaßt werden kann. Da eine solche Einstellungsveränderung nur selten vorgenommen werden muß, ist diese Einstellmöglichkeit vorzugsweise manuell vornehmbar. Während des Schneidens wird der zu schneidende Laufstreifen durch einen mittels eines z.B. pneumatischen Druckzylindersystems 11 betätigbaren Niederhalter in seiner Position fixiert.

Das rotierende Messer 8 ist auf dem Messerschlitten 1 am unteren Ende einer stehend angeordneten Messerwelle befestigt, die entsprechend dem gewünschten Schnittwinkel leicht schräg zur Vertikalen angestellt ist. Im Bereich des anderen Endes der Messerwelle ist eine Zahnscheibe 4 drehfest mit der Messerwelle verbunden. Der Antriebsmotor 2, vorzugsweise ein Elektromotor, ist ortsfest im linken Teil des portalartigen Überbaus angeordnet, wie aus Figur 2 hervorgeht. Der Motor 2 ist an seiner Antriebswelle mit einer Antriebsrolle 3 versehen, die einen umlaufenden Zahnriemen 7 antreibt. Der Zahnriemen 7 verläuft von der Antriebsrolle 3 geradlinig bis zu einer Umlenkrolle 5 auf der gegenüberliegenden rechten Seite des portalartigen Überbaus, wird dort an einer Umlenkrolle 5 um 180° umgelenkt und läuft über den Messerschlitten 1 zur Antriebsrolle 3 zurück. Im Bereich des Messerschlittens 1 wird der zurücklaufende Teil des umlaufenden Zahnriemens 7 über die Zahnscheibe 4 für den Messerantrieb und zwei symmetrisch zu beiden Seiten der Zahnscheibe 4 angeordnete Umlenkrollen 6 geführt. Auf diese Weise befindet sich der Zahnriemen über einen Umfangswinkel von (im dargestellten Ausführungsbeispiel) mehr als 90° im Eingriff mit der Zahnscheibe 4.

Wenn der Messerschlitten 1 bei laufendem Antrieb durch den Motor 2 über die Lineareinheit verfahren wird, so stellt sich bei konstanter Drehzahl des Motors 2 je nach Richtung des linearen Verfahrens des Messerschlittens 1 an der Antriebswelle des rotierenden Messers 8 eine höhere oder eine niedrigere Drehzahl ein, je nachdem ob das lineare Verfahren gegen die Bewegungsrichtung des antreibenden Teils des Zahnriemens 7 oder in Bewegungsrichtung des Zahnriemens 7 erfolgt. Um während einer Vorschubbewegung, insbesondere während des eigentlichen Schneideingriffs des Messers 8 eine möglichst konstante Drehzahl zu gewährleisten, ist die erfindungsgemäße Schneidmaschine vorzugsweise mit einer Drehzahlregelung des Motors 2 ausgestattet, die über eine Istwert-Erfassung der Drehzahl des Messers 8 im Bedarfsfall die Antriebsdrehzahl des Motors 2 erhöht oder absenkt, um eine konstante Drehzahl des Messers 8 sicherzustellen und die anderenfalls für den Zahnriemen 7 durch die Beschleunigungskräfte auftretenden Belastungen zu vermeiden. Diese Drehzahlregelung ist in der Zeichnung nicht dargestellt. Alternativ kann auch eine Steuerung der Messerdrehzahl in Abhängigkeit von dem Bewegungsparametem des Zahnriementriebs und der Lineareinheit vorgesehen sein.

Im Regelfall ist es erwünscht, das Schneiden einzelner Laufstreifen jeweils immer in der gleichen Richtung der Vorschubbewegung auszuführen, um eine gleichbleibende Schnittqualtiät zu gewährleisten. Aus diesem Grunde muß der Messerschlitten 1 nach Ausführung eines Schneidvorgangs jeweils in seine Ausgangsposition zurückgefahren werden. Damit das ständig weiterrotierende Messer 8 bei einem solchen Leerhub zur Erreichung der Ausgangsposition nicht einen gerade durch den Schneidbereich transportierten Laufstreifen beschädigt, wird das rotierende Messer 8 aus seiner Schneidposition in eine Neutralstellung geschwenkt. Hierzu ist Schwenkzylinder 10 vorgesehen, der das Messer 8 mit der Messerwelle und der Zahnscheibe 4 um eine Schwenkachse 9 verschwenkt, so daß das Messer 8 außer Eingriff gelangt und sicher über den Laufstreifen hinweggefahren werden kann. Dieser Schwenkvorgang führt lediglich zu einer geringen Verwindung des Zahnriemens 7 im Bereich seiner parallel zur Vorschubrichtung liegenden Teile. Mit Hilfe des umlaufenden Zahnriemens 7 wird eine bautechnisch außerordentlich einfache Lösung für eine sichere Übertragung des Drehmoments vom Antriebsmotor 2 auf die Messerwelle des Messers 8 gewährleistet. Mit einem Kettenantrieb oder mit einem umlaufenden Seil ließe sich ein ähnlicher Effekt erreichen. Dabei gewährleistet die erfindungsgemäß vorgesehene Einrichtung zur Konstanthaltung der Messerdrehzahl eine hohe Standzeit des mechanischen Antriebs des Schneidmessers.

Durch die erfindungsgemäße Anordnung des Antriebsmotors an einer Stelle außerhalb des bewegten Messerschlittens ist es möglich, das Gewicht des Messerschlittens um etwa 40% gegenüber der herkömmlichen Bauweise von Laufstreifenschneidmaschinen zu reduzieren, die eine Anordnung des Motors auf dem Messerschlitten vorsieht. Infolge der drastischen Gewichtserspamis und durch die Konstanthaltung der Messerdrehzahl sind die Kräfte für die Beschleunigung oder das Abbremsen des Messerschlittens erheblich geringer. Dadurch ist es möglich, die Geschwindigkeit für das Verfahren des Messerschlittens, insbesondere während eines Leerhubs zur Erreichung der Ausgangspostition, deutlich zu erhöhen, so daß auf diese Weise die Leistungsfähigkeit der gesamten Schneidmaschine erheblich gesteigert werden kann.

## Patentansprüche

1. Schneidmaschine, insbesondere Laufstreifenschneidmaschine, mit mindestens einem auf einem Messerschlitten (1) zur Erzielung einer Vorschubbewegung linear verfahrbaren und durch einen Motor (2) rotierend angetriebenen Schneidmesser (8), wobei der Motor (2) für den Antrieb des Schneidmessers (8) außerhalb des Messerschlittens (1) angeordnet und ein ein Mittel zur Übertragung von Zugkräften umfassendes Drehmomentübertragungsmittel zwischen dem Motor (2) und dem Schneidmesser (8) vorgesehen ist und wobei der mit dem Messerschlitten (1) verfahrbare Teil des Drehmomentübertragungsmittels gegenüber dem Motor (2) deutlich weniger Masse aufweist,
**dadurch gekennzeichnet,**
**dass** der Motor (2) mit einer als Drehzahlregelung oder Drehzahlsteuerung ausgebildeten Einrichtung zur zumindest näherungsweisen Konstanthaltung der gleichen Drehzahl des Schneidmessers (8) während der Vorschubbewegung des Schneidmessers (8) in Bewegungsrichtung und entgegen der Bewegungsrichtung des umlaufenden Dremomentübertragungsmittels versehen ist.

2. Schneidmaschine nach Anspruch 1,
**dadurch gekennzeichnet,**
**daß** die Drehzahlregelung eine Istwert-Erfassung der Messerdrehzahl umfaßt.

3. Schneidmaschine nach Anspruch1 oder 2,
**dadurch gekennzeichnet,**
**daß** das Drehmomentübertragungsmittel einen umlaufenden Zahnriemen (7) und eine mit dem Zahnriemen (7) zusammenwirkende Zahnscheibe (4) an der Antriebswelle des Schneidmessers (8) umfaßt.

4. Schneidmaschine nach einem der Ansprüche 1 bis 3,
**dadurch gekennzeichnet,**
**daß** die Bewegungsrichtung des Drehmomentübertragungsmittels außerhalb des Messerschlittens (1) im wesentlichen parallel zur Vorschubbewegung des Schneidmessers (8) liegt.

5. Schneidmaschine nach einem der Ansprüche 1 bis 4,
**dadurch gekennzeichnet,**
**daß** das Schneidmesser (8) durch eine Kippbewegung aus einer Neutralstellung in die Schneidstellung bringbar ist.

6. Schneidmaschine nach einem der Ansprüche 1 bis 5,
**dadurch gekennzeichnet,**
**daß** eine Einstellvorrichtung zur Einstellung des Schneidwinkels des Schneidmessers (8) vorgesehen ist.

7. Verwendung einer Schneidmaschine nach einem der Ansprüche 1 bis 6 zum Zuschneiden von Laufstreifen mit an den Enden keilförmig verlaufender Schnittfläche für die Herstellung von Fahrzeugreifen.

## Claims

1. Cutting machine, in particular a cutting machine for tyre tread rubber, having at least one cutting blade (8) which is capable of being moved in a linear manner on a blade carriage (1) for the purpose of achieving a feed movement and which is powered to rotate, the motor (2) for driving the cutting blade (8) being positioned outside the blade carriage (1) and having, between the motor (2) and the cutting blade (8), a torque transmission means that contains a means of transmitting tensile forces; and the part of the torque transmission means that is moved by means of the blade carriage (1) having a markedly smaller mass in relation to the motor (2),
**characterised in that**
the motor (2) has a device, in the form of a regulating or control system for the rotational speed, to stabilise, at least approximately, the same rotational speed of the cutting blade (8) during the feed movement of the cutting blade (8) in the direction of movement and against the direction of movement of the rotating torque transmission means.

2. Cutting machine as in Claim 1,
**characterised in that**
the regulating system for the rotational speed incorporates the capture of actual values for the rotational speed of the blade.

3. Cutting machine as in Claim 1 or 2,
**characterised in that**
the torque transmission means incorporates a rotating toothed belt (7) and a crown gear (4) working in conjunction with the toothed belt (7) on the drive shaft of the cutting blade (8).

4. Cutting machine as in one of Claims 1 to 3,
**characterised in that**
the direction of movement of the torque transmission means lies outside the blade carriage (1), essentially parallel to the feed movement of the cutting blade (8).

5. Cutting machine as in one of Claims 1 to 4,
**characterised in that**
the cutting blade (8) can be brought from a neutral position into the cutting position by

6. Cutting machine as in one of Claims 1 to 5,
**characterised in that**
there is an adjusting device to adjust the cutting angle of the cutting blade (8).

7. Use of a cutting machine as in one of Claims 1 to 6 for cutting up tyre tread rubber strip with a wedge-shaped cut edge at the ends for the manufacture of vehicle tyres.

## Revendications

1. Machine de coupe, en particulier machine de coupe de bandes de roulement, comportant au moins une lame de coupe (8) entraînée en rotation par un moteur (2) et déplaçable de façon linéaire sur un chariot de lame (1) pour effectuer un mouvement d'avance, le moteur (2) pour l'entraînement de la lame de coupe (8) étant agencé à l'extérieur du chariot de lame (1) et un moyen de transmission de couple comportant un moyen pour transférer des forces de traction étant prévu entre le moteur (2) et la lame de coupe (8) et la partie, déplaçable avec le chariot de lame (1), du moyen de transmission de couple présentant une masse notablement faible par rapport au moteur (2),
**caractérisée en ce que** le moteur (2) est muni d'un dispositif réalisé comme régulateur de vitesse de rotation ou commande de vitesse de rotation pour maintenir constante, au moins approximativement, la même vitesse de rotation de la lame de coupe (8) pendant le mouvement d'avance de la lame de coupe (8) dans la direction de déplacement et à l'encontre de la direction de déplacement du moyen de transmission de couple tournant.

2. Machine de coupe selon la revendication 1,
**caractérisée en ce que** le régulateur de vitesse de rotation comporte une détection des valeurs réelles de la vitesse de rotation de la lame.

3. Machine de coupe selon la revendication 1 ou 2,
**caractérisée en ce que** le moyen de transmission de couple comporte une courroie crantée rotative (7) et un disque denté (4) coopérant avec la courroie crantée (7) sur l'arbre d'entraînement de la lame de coupe (8).

4. Machine de coupe selon une des revendications 1 à 3,
**caractérisée en ce que** la direction de déplacement du moyen de transmission de couple à l'extérieur du chariot de lame (1) est généralement parallèle au mouvement d'avance de la lame de coupe (8).

5. Machine de coupe selon une des revendications 1 à 4,
**caractérisée en ce que** la lame de coupe (8) peut être amenée dans la position de coupe par un mouvement de basculement hors d'une position neutre.

6. Machine de coupe selon une des revendications 1 à 5,
**caractérisée en ce qu'**un dispositif de réglage est prévu pour régler l'angle de coupe de la lame de coupe (8).

7. Utilisation d'une machine de coupe selon une des revendications 1 à 6 pour couper des bandes de roulement ayant une surface de coupe s'étendant en forme de coin aux extrémités pour la fabrication de pneus de véhicule.
